# EUROPÄISCHE PATENTSCHRIFT

(11) **EP 1 400 644 B1**
(45) Veröffentlichungstag und Bekanntmachung des Hinweises auf die Patenterteilung: **01.06.2005**
(21) Anmeldenummer: 03021028.0
(22) Anmeldetag: 17.09.2003
(51) Int. Cl.: E05B 65/19

(54) **Fanghakeneinrichtung für eine Fronthaube eines Kraftfahrzeugs**
Catching hook device for a front bonnet of a motor vehicle
Dispositif avec un crochet de prise pour un capot d'un vehicle automobile

(30) Priorität: 19.09.2002 DE 10243461
(43) Veröffentlichungstag der Anmeldung: 24.03.2004
(73) Patentinhaber: Bayerische Motoren Werke Aktiengesellschaft, 80809 München (DE); BÖCO Böddecker & Co. GmbH & Co. KG, 42327 Wuppertal (DE)
(72) Erfinder: Köstler, Ulrich, 85241 Hebertshausen (DE); Johann, Henrik, 42929 Wermelskirchen (DE)

(56) Entgegenhaltungen:
- DE-A- 10 019 587
- DE-A- 19 530 723
- DE-A- 19 804 066
- US-A- 3 630 557

## Beschreibung

Die Erfindung betrifft eine Fanghakeneinrichtung für eine Fronthaube eines Kraftfahrzeugs, mit den im Oberbegriff des Patentanspruchs 1 angegebenen Merkmalen.

Eine derartige Fanghakeneinrichtung ist in der DE 100 19 587 A1 beispielsweise an einer klappbaren Fronthaube eines Kraftfahrzeugs vorgesehen und weist einen Fanghaken auf, der bei geschlossener oder in einer Spaltöffnungslage befindlicher Fronthaube von einem Arretierteil in einer Fanglage festgehalten ist, wodurch sich die Fronthaube nicht vollständig öffnen lässt. Wird der Fanghaken über einen in der Spaltöffnungslage schwenkbaren Entriegelungshebel manuell entriegelt, kann die Fronthaube über die Spaltöffnungslage hinaus geöffnet werden. Der Beschreibung ist entnehmbar, dass durch eine schräge Ausbildung der Unterkannte des Fanghakens erreicht werden soll, dass sich beim Schließen der geöffneten Fronthaube der Fanghaken im Zusammenwirken mit dem Schließbügel selbsttätig von dem Schließbügel weg verlagern soll, um dann durch Federkraft ein selbsttätiges Hintergreifen des Schließbügels durch den Fanghaken zu ermöglichen. Dies dürfte jedoch nicht möglich sein, da nach dem Entriegeln und Öffnen der Fronthaube der Entriegelungshebel losgelassen wird und sich dann der Fanghaken durch Federkraft in seine der Fanglage entsprechende Ausgangslage verstellt, in der ein selbsttätiges Verriegeln des Fanghakens erfolgt. Bei einem Versuch, die geöffnete Fronthaube zu schließen, dürfte der verriegelte Fanghaken mit seiner Anlaufschräge an dem Schließbügel zur Anlage kommen bzw. bei einem schwungvollen Schließen der Fronthaube hart anschlagen, wodurch der Schließbügel und/oder der Fanghaken bzw. damit verbundene Bauteile beschädigt werden können. Ein Schließen der Motorhaube dürfte erst dann möglich sein, wenn der Entriegelungshebel nochmals betätigt und dann die Frontklappe geschlossen wird.

Der Erfindung liegt die Aufgabe zu Grunde, eine Fanghakeneinrichtung mit den Merkmalen im Oberbegriff des Patentanspruches 1 anzugeben, die beim Schließen der geöffneten Fronthaube einerseits den in der Öffnungslage der Fronthaube arretierten Fanghaken selbsttätig entriegelt und andererseits ein selbsttätiges Hintergreifen des Schließbügels oder dergleichen durch den Fanghaken ermöglicht.

Diese Aufgabe ist durch die Merkmale im Patentanspruch 1 gelöst. Vorteilhafte Ausgestaltungen der Erfindung sind den Unteransprüchen entnehmbar.

Mit der Verwendung des schwenkbaren Steuerhebels, der beim Schließen der geöffneten Fronthaube an dem Schließbügel oder an einem anderen Anlageteil zur Anlage kommt und damit zusammenwirkend in eine die Sperreinrichtung des Fanghakens entriegelnde Entriegelungslage verschwenkt, kann beim weiteren Schließen der Fronthaube durch ein Zusammenwirken einer Anlaufschräge oder dergleichen am Fanghaken mit dem Schließbügel der federbelastete Fanghaken den Schließbügel selbsttätig hintergreifen. Um dies zu ermöglichen, ist der Steuerhebel nach seinem Verschwenken in die Entriegelungslage noch so lange in der Entriegelungslage festzuhalten, bis nachfolgend der Fanghaken den Schließbügel erreicht und hintergriffen hat. Dies kann in einfacher Weise dadurch erfolgen, dass an dem Steuerhebel eine entsprechende, mit dem Schließbügel oder dem anderen Anlageteil zusammenwirkende Steuerfläche ausgebildet ist.

Zwei Ausführungsbeispiele der Erfindung werden anhand einer Zeichnung näher läutert. Es zeigen
- Fig. 1: ein erstes Ausführungsbeispiel mit zwei um eine gemeinsame Schwenkachse schwenkbaren Fanghaken bei über die Spaltöffnungslage angehobener Fronthaube und in Sperrlage befindlicher Sperreinrichtung,
- Fig. 2: die Figur 1 entsprechenden Fanghaken in einer Ansicht bei geschlossener Fronthaube, ohne den Entriegelungshebel,
- Fig. 3: eine Figur 2 entsprechende Ansicht ohne Steuerhebel, ohne Führungshebel und ohne Schließbügel,
- Fig. 4: eine Figur 1 entsprechende Ansicht bei manuell betätigtem Entriegelungshebel und dadurch in die Entriegelungslage geschwenktem Steuerhebel,
- Fig. 5: ein zweites Ausführungsbeispiel in einer Figur 1 entsprechenden Ansicht, mit zwei um separate Achsen schwenkbaren Fanghaken, von denen ein Fanghaken von einer Sperrklinke verriegelbar ist,
- Fig. 6: das in Figur 5 dargestellte Ausführungsbeispiel in Sperrlage des Steuerhebels, ohne den Entriegelungshebel,
- Fig. 7: eine Figur 6 entsprechende Ansicht ohne den Steuerhebel und
- Fig. 8: eine Figur 5 entsprechende Ansicht bei durch manuelle Betätigung des Entriegelungshebels in die Entriegelungslage geschwenktem Steuerhebel.

Die in Figur 1 gemäß einem ersten Ausführungsbeispiel in einer Vorderansicht auf ein Kraftfahrzeug dargestellte Fanghakeneinrichtung ist an der nicht dargestellten Fronthaube eines Kraftfahrzeugs vorgesehen und weist eine mit der Fronthaube beispielsweise über Nieten verbundene Grundplatte 1 auf. An der Grundplatte 1 sind um eine gemeinsame Schwenkachse 2 zwei Fanghaken 3, 4 mit entgegengesetzt zu den Fahrzeugseiten gerichteten Fangnasen 5, 6 schwenkbar befestigt. Die Fanghaken 3, 4 stehen von der Schwenkachse 2 nach unten ab und hintergreifen bei geschlossener Fronthaube jeweils einen zugeordneten, an der Karosserie des Kraftfahrzeugs befestigten Schließbügel 7, 8 oder dergleichen. In der Figur befindet sich die nicht dargestellte und an ihrem hinteren Bereich um eine ortsfeste oder verlagerbare reelle oder virtuelle Fahrzeugquerachse schwenkbare Fronthaube in einer vorne über eine Spaltöffnungslage hinaus angehobenen Schwenklage. Die beiden Fanghaken 3, 4 sind in die dargestellte Fanglage federbelastet. Bei geschlossener Fronthaube sowie beim Anheben des vorderen Bereiches der Fronthaube in die Spaltöffnungslage und bei über die Spaltöffnungslage hinaus angehobener Fronthaube sind die beiden Fanghaken 3, 4 von einer lösbaren Sperreinrichtung arretiert. Bei geschlossener oder in die Spaltöffnungslage angehobener Fronthaube befinden sich die Fangnasen 5, 6 jeweils unterhalb den zugeordneten Schließbügeln 7, 8 und verhindern im Zusammenwirken mit den Schließbügeln 7, 8 in der Spaltöffnungslage ein weiteres Anheben der Fronthaube, wobei die nicht gelöste Sperreinrichtung zusätzlich sichernd wirkt.

Wie Figur 2 zu entnehmen ist, weist ein ebenfalls um die gemeinsame Schwenkachse 2 der Fanghaken 3, 4 schwenkbarer Steuerhebel 9, der von einem Federelement in die dargestellte, von einem Anschlag begrenzte Sperrlage belastet ist, ein winkelförmiges Langloch 10 auf, das von einem Bolzen 11 durchsetzt ist. Der Bolzen 11 ist mit einem um eine Achse 12 schwenkbaren Führungshebels 13 verbunden und durchgreift jeweils ein Langloch 14, 15 in den in Richtung der Schwenkachse 2 axial versetzt angeordneten Fanghaken 3 und 4. Das Langloch 15 im Fanghaken 4 ist lediglich in Figur 4 erkennbar. Das winkelförmige Langloch 10 weist wie in Figur 2 erkennbar einen ersten Langlochbereich 16 auf, der zur Schwenkachse 2 des Steuerhebels 9 etwa radial und in der Figur 4 entsprechenden Entriegelungslage des Steuerhebels 9 um die Achse 12 des Führungshebels 13 kreisbogenförmig verläuft. An das von der Schwenkachse 2 des Steuerhebels 9 radial entfernte Ende des ersten Langlochbereiches 16 schließt sich ein zweiter Langlochbereich 17 an, der um die Schwenkachse 12 des Steuerhebels 9 kreisbogenförmig ausgebildet ist. Die Sperreinrichtung befindet sich wie in Figur 2 dargestellt in ihrer Sperrlage, wenn sich der Bolzen 11 am unteren Ende des ersten Langlochbereiches 16 und seitlich im äußeren Endbereich des zweiten Langlochbereiches 17 befindet.

Die Fanghakeneinrichtung ist in Figur 3 ohne den Führungshebel 13 und ohne den Steuerhebel 9 sowie ohne einen lediglich in den Figuren 1 und 4 angegebenen Entriegelungshebel 18 dargestellt. Der Bolzen 11 ist jeweils seitlich mit einem Schwenkhebel 19, 20 verbunden, die um eine von dem Bolzen 11 und der Achse 12 des Führungshebels 13 entfernte Schwenkachse 21 bzw. 22 an einem Hebelarm des jeweils zugeordneten Fanghakens 3 bzw. 4 schwenkbar befestigt sind.

Der in den Figuren 1 und 4 dargestellte Entriegelungshebel 18 ist um die Achse 12 schwenkbar an der Grundplatte 1 befestigt und in eine Figur 1 entsprechende und von einem Anschlag begrenzte Normallage federbelastet. Bei geschlossener Fronthaube ist diese von einem nicht dargestellten Haubenschloss verriegelt. Nach dem Entriegeln des Haubenschlosses bewirkt wenigstens eine vorgespannte Feder ein Anheben der Fronthaube in die Spaltöffnungslage, in der die in Fanglage befindlichen und von der Sperreinrichtung arretierten Fanghaken 3, 4 im Zusammenwirken mit den zugeordneten Schließbügeln 7, 8 ein weiteres Anheben der Fronthaube verhindem. In der Spaltöffnungslage kann der Entriegelungshebel 18 manuell ergriffen und im Gegenuhrzeigersinn um die Achse 12 in eine Fanghaken-Entriegelungslage verschwenkt werden. Dabei kommt zunächst ein Mitnehmerarm 23 des Entriegelungshebels 18 an einer Stützschulter 24 des Steuerhebels 9 zur Anlage und verschwenkt den Steuerhebel 9 in seine Entriegelungslage, in der sich der Bolzen 11 am unteren Ende des ersten Langlochbereiches 16 und am inneren Ende des zweiten Langlochbereiches 17 befindet. Etwa in dieser Entriegelungslage des Bolzens 11 kommt ein zweiter Mitnehmerarm 25 an der Unterseite 26 des Führungshebels 13 zur Anlage und verschwenkt diesen nachfolgend nach oben, wobei die beiden Schwenkhebel 19, 20 in eine zueinander etwa gestreckte Lage verschwenken. Die Langlöcher 14, 15 in den Fanghaken 3, 4 sind so etwas zueinander geneigt, dass sich bei dieser Verstellbewegung des Zapfens 11 und der Schwenkhebel 19, 20 die beiden Fanghaken 3, 4 in die in Figur 4 dargestellte Lage von den Schließbügeln 7, 8 weg in den Zwischenraum zwischen den Schließbügeln 7, 8 in die Entriegelungslage verstellen. Die Fronthaube kann in dieser Entriegelungslage der Fanghaken 3, 4 und des Steuerhebels 9 nach oben über die Spaltöffnungslage hinaus geöffnet werden, wobei nach dem Loslassen des Entriegelungshebels 18 eine durch die Federkraft selbsttätige Rückverlagerung der Teile in die Figur 1 entsprechende Ausgangslage erfolgt, in der sich die Fanghaken 3, 4 in ihrer von der Sperreinrichtung arretierten Fanglage befinden.

Beim Schließen der über die Spaltöffnungslage hinaus geöffneten Fronthaube kommt zunächst eine Steuerkontur 27 an dem Schließbügel 8 zur Anlage und wird von diesem in die Figur 4 entsprechende Entriegelungslage geschwenkt. Die Steuerkontur 27 am Steuerhebel 9 verläuft über einen solchen Bereich, dass der Steuerhebel 9 so lange in seiner Entriegelungslage verbleibt, bis beim weiteren Schließen der Fronthaube jeweils eine an den Fanghaken 3, 4 eben oder gekrümmt ausgebildete Anlauffläche 28, 29 im Zusammenwirken mit den Schließbügeln 7, 8 die Fanghaken 3, 4 in ihre Figur 4 entsprechende Entriegelungslage von den Schließbügeln 7, 8 weg verstellt. Dies wird von dem Bolzen 11 nicht verhindert, der sich bei in Entriegelungslage verstelltem Steuerhebel 9 im ersten Langlochbereich 16 befindet.

Das in den Figuren 5 bis 8 dargestellte zweite Ausführungsbeispiel ist ähnlich wie das erste Ausführungsbeispiel gebildet. Zur Vermeidung einer wiederholten Beschreibung sind zwischen den beiden Ausführungsbeispielen vergleichbare Bauteile mit gleichen Bezugszahlen und beim zweiten Ausführungsbeispiel zusätzlich mit einem hochgestellten Zeichen versehen.

Bei dem zweiten Ausführungsbeispiel ist die Sperreinrichtung gegenüber dem ersten Ausführungsbeispiel anders gebildet und weist eine Sperrklinke 31 auf, die um eine Klinkenachse 30 schwenkbar ist und in der Fanglage des Fanghakens 3' durch Federkraft vor eine Sperrschulter 32 an dem Fanghaken 3' einfällt und dadurch den Fanghaken 3' in seiner Fanglage arretiert. Der Steuerhebel 9' ist über eine Zapfen-Langloch-Verbindung 33 begrenzt gegenüber den beiden Fanghaken 3', 4' schwenkbar. Die Zapfen-Langloch-Verbindung 33 weist eine im Steuerhebel 9' ausgebildete, um die Schwenkachse 12' des Steuerhebels 9' kreisbogenförmig verlaufende Langlochausnehmung 34 auf. Der Zapfen 35 der Zapfen-Langloch-Verbindung 33 Steg von dem Fanghaken 4' seitlich ab und durchsetzt einerseits die Langlochausnehmung 34 und andererseits ein Ausgleichslangloch 36 im anderen Fanghaken 3'. Das Ausgleichslangloch 36 verläuft etwa parallel zur ideellen Verbindungsgeraden zwischen der Schwenkachse 12' und der Klinkenachse 30. Diese Achsen 12' und 30 sind jeweils über dem mittleren Steg des zugeordneten Schließbügels 7', 8' angeordnet und bilden die Schwenkachsen für die Fanghaken 3', 4'. Durch diese Anordnung ist die Momentenbelastung der Fanghaken 3', 4' minimiert, wenn diese mit den Schließbügeln 7', 8' zusammenwirken. Durch den das Ausgleichslangloch 36 durchsetzenden Zapfen 35 sind die beiden Fanghaken 3', 4' in ihren Schwenkbewegungen gekoppelt.

Der in die Figur 5 entsprechende Normallage federbelastete Entriegelungshebel 18' ist in der Spaltöffnungslage ergreifbar und manuell in die Figur 8 entsprechende Fanghaken-Entriegelungslage schwenkbar. Dabei wird zunächst im Zusammenwirken eines Mitnehmerarmes 23' am Entriegelungshebel 18' mit einem Stützbolzen 37 der Sperrklinke 31 diese von der Sperrschulter 32 des Fanghakens 3' weg geschwenkt. Danach werden beim weiteren Verschwenken des Entriegelungshebels 18' in die Fanghaken-Entriegelungslage im Zusammenwirken eines zweiten Mitnehmerarmes 25' am Entriegelungshebel 18' mit dem Zapfen 35 die beiden Fanghaken 3', 4' von den Schließbügeln 7', 8' weg in die Figur 8 entsprechende Entriegelungslage verstellt, wodurch sich die Fronthaube über die Spaltöffnungslage hinaus öffnen lässt.

Der Schließvorgang läuft analog zum ersten Ausführungsbeispiel ab. Bei dem zweiten Ausführungsbeispiel weist jeder Fanghaken 3', 4' einen Stützschenkel 38, 39 und der Steuerhebel 9' einen Stützhebel 44 auf, die jeweils in einem zur Fangnase 5', 6' des betreffenden Fanghakens 3', 4' bzw. zur Steuerkontur 27' radial geringeren Abstand zur jeweiligen Schwenkachse 12', 30 des betreffenden Fanghakens 3', 4' bzw. des Steuerhebels 9' ausgebildet sind. Die beiden Stützschenkel 38, 39 begrenzen seitlich eine etwa radial zur Schwenkachse 12', 30 des betreffenden Fanghakens 3' bzw. 4' verlaufende Vertiefung 40, 41 in den Fanghaken 3', 4'. Analog hierzu begrenzt der Stützschenkel 44 seitlich eine Vertiefung, die in der Figur 1 entsprechenden Sperrlage der Sperreinrichtung deckungsgleich mit der Vertiefung 40 im Fanghaken 3' ist. In dieser Sperrlage ist der Stützschenkel 38 des Fanghakens 3' deckungsgleich mit dem Stützschenkel 44 des Steuerhebels 9' angeordnet. Der jeweils mittlere Steg der Schließbügel T, 8' befindet sich bei geschlossener Fronthaube in der zugeordneten Vertiefung 40, 41 und ist in der Spaltöffnungslage der Fronthaube aus der zugeordneten Vertiefung 40, 41 heraus vor eine jeweils seitliche Öffnung 42, 43 des betreffenden Fanghakens 3', 4' verstellt. In der Schließlage der Fronthaube verhindern die Schließbügel 7', 8' jeweils im Zusammenwirken mit einer Seitenwand der Vertiefungen 40, 41 ein Verschwenken der Fanghaken 3', 4' weg von den Schließbügeln 7', 8'.

Bei den beiden Ausführungsbeispielen sind jeweils zwei weitgehend als Gleichteile ausgebildete Fanghaken verwendet, denen ein gemeinsamer Steuerhebel zugeordnet ist. Ebenso kann jedem Fanghaken ein separater Steuerhebel zugeordnet sein, die unterschiedlich ausgebildet sein können. Bei einer einfachen Ausführung ist lediglich ein Fanghaken vorgesehen, dem ein Steuerhebel zugeordnet ist. Beispielsweise in diesem Fall kann an dem den Fanghaken schwenkbar abstützenden Teil, an der Fronthaube oder Karosserie des Kraftfahrzeugs, eine Stützwand vorgesehen sein, die im Zusammenwirken mit einer Gegenstützwand an dem anderen Teil, an der Karosserie des Kraftfahrzeugs oder der Fronthaube, ein unfallbedingtes seitliches Verschieben der Fronthaube verhindert. Die Stützwand bzw. Gegenstützwand kann durch den Schließbügel gebildet sein. Die Sperreinrichtung kann von den Ausführungsbeispielen abweichend gebildet und von einem Steuerhebel direkt oder über dazwischen angeordnete Teile lösbar sein. Die bei dem ersten Ausführungsbeispiel verwendeten Schwenkhebel 19, 20 können entfallen. Sollte sich das nicht näher angegebene Haubenschloss an der Fronthaube während der Fahrt unbeabsichtigt lösen und dadurch die Fronthaube in ihre Spaltöffnungslage verstellt werden, ist die Fronthaube auch dann zuverlässig in der Spaltöffnungslage festgehalten, wenn ein größerer Spalt zwischen der Fronthaube und der Karosserie des Kraftfahrzeugs gebildet ist und dadurch eine größere Luftkraft an der Fronthaube in ihre Öffnungsrichtung wirkt. Eine größere Spaltsbildung in der Spaltöffnungslage kann beispielsweise vorgesehen sein, um bei Verwendung einer Sicherungseinrichtung, die eine bevorstehende Kollision mit einem Fußgänger erfasst und in diesem Fall das Haubenschloss löst, die Fronthaube in eine höhere Höhenlage verstellen zu können, in der die elastisch abgestützte Fronthaube einen Aufprall des Fußgängers über einen größeren Federweg dämpfen kann.

## Patentansprüche

1. Fanghakeneinrichtung für eine Fronthaube eines Kraftfahrzeugs, mit einem in eine Fanglage federbelasteten Fanghaken, der nach dem Entriegeln eines Haubenschlosses und durch Federkraft bewirkten Anheben der Fronthaube in eine Spaltöffnungslage mit einem Schließbügel oder dergleichen zusammenwirkend ein weiteres Anheben der Fronthaube verhindert und der in seiner Fanglage von einer lösbaren Sperreinrichtung arretiert und in der Spaltöffnungslage manuell von dem Schließbügel weg verstellbar ist, **dadurch gekennzeichnet, dass** die Sperreinrichtung einen schwenkbaren Steuerhebel (9, 9') aufweist, der in eine Sperrlage federbelastet ist, in der die Sperreinrichtung den Fanghaken (3, 4, 3', 4') arretiert, und beim Schließen der über die Spaltöffnungslage angehobenen Fronthaube der Steuerhebel (9, 9') mit dem Schließbügel (7, 8, 7', 8') oder einem anderen Anlageteil zusammenwirkend in eine die Sperreinrichtung lösende Entriegelungslage schwenkt und verbleibt, bis nachfolgend der Fanghaken (3, 4, 3', 4') mit dem Schließbügel (7, 8, 7', 8') zusammenwirkend von diesem entgegen der Federbelastung weg schwenkt, und der federbelastete Fanghaken (3, 4, 3', 4') nach dem Erreichen der Spaltöffnungslage den Schließbügel (7, 8, 7', 8') hintergreift und der Steuerhebel (9, 9') eine Schwenkbewegung in seine Sperrlage ausführt.

2. Fanghakeneinrichtung nach Anspruch 1, **dadurch gekennzeichnet, dass** der Steuerhebel (9, 9') eine Steuerkontur (27, 27') und der Fanghaken (3, 4, 3', 4') eine ebene oder gekrümmte Anlauffläche (28, 29, 28', 29') aufweisen, die jeweils zumindest bereichsweise zur Verstellbewegung der Fronthaube geneigt ausgebildet sind und der Steuerhebel (9, 9') bzw. der Fanghaken (3, 4, 3', 4') über die Steuerkontur (27, 27') bzw. die Anlauffläche (28, 29, 28', 29') mit dem Schließbügel (7, 8, T, 8') bzw. dem Anlageteil zusammenwirken.

3. Fanghakeneinrichtung nach Anspruch 1 oder 2, **dadurch gekennzeichnet, dass** die Sperreinrichtung ein winkelförmiges Langloch (10) im Steuerhebel (9) aufweist, das von einem Bolzen (11) durchsetzt ist, der ein Langloch (14, 15) im Fanghaken (3, 4) durchgreift und mit einem um eine Achse (12) schwenkbaren Führungshebel (13) verbunden ist.

4. Fanghakeneinrichtung nach Anspruch 3, **dadurch gekennzeichnet, dass** das winkelförmige Langloch (10) einen ersten Langlochbereich (16) aufweist, der zur Schwenkachse (2) des Steuerhebels (9) etwa radial und bei in Entriegelungslage befindlichem Steuerhebel (9) um die Achse (12) des Führungshebels (13) kreisbogenförmig verläuft, und der erste Langlochbereich (16) an dem von der Schwenkachse (2) des Steuerhebels (9) radial entfernten Bereich in einen zweiten Langlochbereich (17) übergeht, der um die Schwenkachse (2) des Steuerhebels kreisbogenförmig ausgebildet ist.

5. Fanghakeneinrichtung nach Anspruch 4, **dadurch gekennzeichnet, dass** sich der Bolzen (11) bei in Sperrlage befindlichem Steuerhebel (9) im äußeren Endbereich des zweiten Langlochbereiches (17) und bei in Entriegelungslage befindlichem Steuerhebel (9) im ersten Langlochbereich (16) befindet.

6. Fanghakeneinrichtung nach einem der Ansprüche 3 bis 5, **dadurch gekennzeichnet, dass** der Bolzen (11) an einem Schwenkhebel (19, 20) befestigt ist, der um eine von dem Bolzen (11) und der Achse (12) des Führungshebels (13) entfernte Schwenkachse (21, 22) an dem Fanghaken (3, 4) schwenkbar befestigt ist.

7. Fanghakeneinrichtung nach einem der Ansprüche 3 bis 6, **dadurch gekennzeichnet, dass** ein in eine Normallage federbelasteter Entriegelungshebel (18) in der Spaltöffnungslage manuell in eine Fanghaken-Entriegelungslage schwenkbar ist und dabei zunächst den Steuerhebel (9) in seine Entriegelungslage schwenkt, danach den Führungshebel (13) verschwenkt und dabei den mit dem Führungshebel (13) verbundenen Bolzen (11) im zweiten Langlochbereich (17) des Langloches (10) verstellt, wodurch sich der Fanghaken (3, 4) von dem Schließbolzen (7, 8) entfernt.

8. Fanghakeneinrichtung nach Anspruch 1 oder 2, **dadurch gekennzeichnet, dass** die Sperreinrichtung eine schwenkbare Sperrklinke (31) aufweist, die in der Fanglage des Fanghakens (3') durch Federkraft vor eine Sperrschulter (32) an dem Fanghaken (3') einfällt und dadurch den Fanghaken (3') in seiner Fanglage arretiert.

9. Fanghakeneinrichtung nach Anspruch 8, **dadurch gekennzeichnet, dass** der Steuerhebel (9') über eine Zapfen-Langloch-Verbindung (33) begrenzt gegenüber den beiden Fanghaken (3', 4') verschwenkbar ist.

10. Fanghakeneinrichtung nach Anspruch 9, **dadurch gekennzeichnet, dass** die Zapfen-Langloch-Verbindung (33) eine im Steuerhebel (9') ausgebildete, um die Schwenkachse (12') des Steuerhebels (12') kreisbogenförmig verlaufende Langlochausnehmung (34) aufweist und der Zapfen (35) der Zapfen-Langloch-Verbindung (33) die Langlochausnehmung (34) durchsetzt und entweder von dem Fanghaken (4') absteht oder ein Ausgleichslangloch (36) im Fanghaken oder in einem zweiten Fanghaken (3') durchdringt.

11. Fanghakeneinrichtung nach einem der Ansprüche 8 bis 10, **dadurch gekennzeichnet, dass** ein in eine Normallage federbelasteter Entriegelungshebel (18') in der Spaltöffnungslage manuell in eine Fanghaken-Entriegelungslage schwenkbar ist und dabei zunächst die Sperrklinke (31) von der Sperrschulter (32) des Fanghakens (3') weg schwenkt und danach den Fanghaken (3', 4') von dem Schließbügel (7', 8') weg verstellt.

12. Fanghakeneinrichtung nach einem der Ansprüche 8 bis 11, **dadurch gekennzeichnet, dass** der Fanghaken (3', 4') einen Stützschenkel (38, 39) aufweist, der in einem zur Fangnase (5', 6') des Fanghakens (3', 4') radial geringeren Abstand zur Schwenkachse (12', 30) des Fanghakens (3', 4') ausgebildet ist und eine etwa radial zur Schwenkachse (12', 30) verlaufende Vertiefung (40, 41) im Fanghaken (3', 4') seitlich begrenzt, wobei sich der Steg des Schließbügels (7', 8') bei geschlossener Fronthaube in der Vertiefung (40, 41) befindet und in der Spaltöffnungslage außerhalb der Vertiefung (40, 41) vor einer seitlichen Öffnung (42, 43) im Fanghaken (3', 4') angeordnet ist.

13. Fanghakeneinrichtung nach einem der Ansprüche 1 bis 12, **dadurch gekennzeichnet, dass** zwei Fanghaken (3, 4 bzw. 3', 4') mit entgegengesetzt angeordneten Fangnasen (5, 6 bzw. 5', 6') vorgesehen sind, die in der Spaltöffnungslage mit jeweils einem Schließbügel (7, 8 bzw. 7', 8') zusammenwirken und den beiden Fanghaken ein gemeinsamer Steuerhebel (9 bzw. 9') zugeordnet ist.

14. Fanghakeneinrichtung nach einem der Ansprüche 8 bis 13, **dadurch gekennzeichnet, dass** die Schwenkachsen (12', 30) der Fanghaken (3', 4') jeweils über dem Steg des dem betreffenden Fanghaken (3', 4') zugeordneten Schließbügels (7', 8') angeordnet sind.

## Claims

1. A safety catch device for a bonnet of a motor vehicle, comprising a safety catch spring-loaded in a catch position, wherein after a bonnet lock has been released and the bonnet has been raised by spring force into a slightly-open position the safety catch co-operates with a shackle or the like and prevents further lifting of the bonnet and is locked in the catch position by a releasable securing device whereas in the slightly-open position it can be manually moved away from the shackle, **characterised in that** the securing device comprises a pivotable control lever (9, 9') which is spring-loaded in a securing position in which the securing device locks the safety catch (3, 4, 3', 4') and when the bonnet is closed after being raised above the slightly-open position the control lever (9, 9') in co-operation with the shackle (7, 8, 7', 8') or with another part of the system swings into a release position for releasing the securing device and remains therein until the safety catch (3, 4, 3', 4') in co-operation with the shackle (7, 8, 7', 8') swings away from the shackle against the spring load, and the spring-loaded safety catch (3, 4, 3', 4') after reaching the slightly-open position engages behind the shackle (7, 8, 7', 8') and the control lever (9, 9') pivots into its secured position.

2. A safety catch device according to claim 1, **characterised in that** the control lever (9, 9') has a control profile (27, 27') and the safety catch (3, 4, 3', 4') has a flat or curved butting face (28, 29, 28', 29'), at least parts of which are given a suitable slope for adjusting the bonnet, and the control lever (9, 9') and the safety catch (3, 4, 3', 4'), via the control profile (27, 27') or the butting face (28, 29, 28', 29'), respectively co-operate with the shackle (7, 8, 7', 8') or the said part of the installation.

3. A safety catch device according to claim 1 or 2, **characterised in that** the securing device extends through an angular slot (10) in the control lever (9) through which a pin (11) extends and also engages in a slot (14, 15) in the safety catch (3, 4) and is connected to a guide lever (13) pivotable around an axis (12).

4. A safety catch device according to claim 3, **characterised in that** the angular slot (10) has a first region (16) which extends approximately radially towards the axis of rotation (2) of the control lever (9) and extends in a circular arc around the axis (12) of the guide lever (13) when the control lever (9) is in the release position, and the first slot region (16) merges into a second region (17) at the place radially remote from the axis of rotation (2) of the control lever (9), the region being in the shape of a circular arc around the axis (2) of the control lever.

5. A safety catch device according to claim 4, **characterised in that** when the control lever (9) is in the secured position the pin (11) is in the outer end region of the second slot region (17) whereas when the control lever (9) is in the release position the pin is in the first slot region (16).

6. A safety catch device according to any of claims 3 to 5, **characterised in that** the pin (11) is fastened to a rocking lever (19, 20) which is fastened to the safety catch (3, 4) so as to be pivotable around an axis (21, 22) remote from the pin (11) and from the axis (12) of the guide lever (13).

7. A safety catch device according to any of claims 3 to 6, **characterised in that** in the slightly-open position a release lever (18), which is spring-loaded in a normal position, is manually pivotable into a position for releasing the safety catch, whereupon it first pivots the control lever (9) into its release position, then pivots the guide lever (13) and sets the pin (11) connected to the guide lever (13) in the second region (17) of the slot (10), thus removing the safety catch (3, 4) from the locking pin (7, 8).

8. A safety catch device according to claim 1 or 2, **characterised in that** the securing device comprises a pivotable latch (31) which, when the safety catch (3') is in the catch position, snaps through spring force on to the safety catch (3') in front of a securing shoulder (32) and thus secures the safety catch (3') in its catch position.

9. A safety catch device according to claim 8, **characterised in that** the control lever (9'), limited by a pin and slot connection (33), is pivotable relative to the two safety catches (3', 4').

10. A safety catch device according to claim 9, **characterised in that** the pin and slot connection (33) comprises a slot recess (34) formed in the control lever (9') extending in a circular arc around the axis of rotation (12') of the control lever (12'), and the pin (35) of the pin and slot connection (33) extends through the recess (34) and either projects from the safety catch (4') or extends through a complementary slot (36) in the safety catch or in a second safety catch (3').

11. A safety catch device according to any of claims 8 to 10, **characterised in that** in the slightly-open position a release lever (18') spring-loaded in a normal position is manually pivotable into a position for releasing the safety catch, when it first pivots the latch (31) away from the securing shoulder (32) of the safety catch (3') and then moves the safety catch (3', 4') away from the shackle (7', 8').

12. A safety catch device according to any of claims 8 to 11, **characterised in that** the safety catch (3', 4') has a support limb (38, 39) which is situated at a distance from the axis (12', 30) of the safety catch (3', 4') which is radially less than the distance from the lug (5', 6') on the safety catch (3', 4') and laterally bounds a recess (40, 41) in the safety catch (3', 4') extending approximately radially towards the axis (12', 30), wherein when the bonnet is closed the web of the shackle (7', 8') is disposed in the recess (40, 41) whereas in the slightly-open position the web is disposed outside the recess (40, 41) in front of a lateral opening (42, 43) in the safety catch (3', 4').

13. A safety catch device according to any of claims 1 to 12, **characterised in that** two safety catches (3, 4) and (3', 4') are provided with lugs (5, 6) and (5', 6') disposed in opposite directions, the lugs co-operating with respective shackles (7, 8) and (7', 8') in the slightly-open position and the two safety catches being associated with a common control lever (9, 9').

14. A safety catch device according to any of claims 8 to 13, **characterised in that** the axes of rotation (12', 30) of the safety catches (3', 4') are each disposed over the web of the shackle (7', 8') associated with the respective safety catch (3', 4').

## Revendications

1. Dispositif avec un crochet de prise pour un capot d'un véhicule automobile, comportant un crochet de prise commandé par un ressort dans une position de prise, lequel crochet, après le déverrouillage d'une serrure de capot et le soulèvement du capot provoqué par la tension du ressort coopérant dans une position d'ouverture en fente avec une bride de fermeture ou analogue, empêche un soulèvement plus grand du capot en étant bloqué dans sa position de prise par un dispositif de blocage amovible, et peut être déplacé dans la position d'ouverture manuellement loin de la bride de fermeture,
**caractérisé en ce que**
le dispositif de blocage comporte un levier de commande (9, 9') pivotant commandé par un ressort dans une position de blocage dans laquelle le dispositif de blocage bloque le crochet de prise (3, 4, 3', 4'), et lors de la fermeture du capot soulevé au-delà de la position d'ouverture en fente, le levier de commande (9, 9') coopérant avec la bride de fermeture (7, 8, 7', 8') ou une autre partie de contact pivote dans une position de déverrouillage libérant le dispositif de blocage et reste dans cette position, jusqu'à ce que, par la suite, le crochet de prise (3, 4, 3', 4') coopérant avec la bride de fermeture (7, 8, 7', 8') pivote en s'éloignant de celle-ci à l'encontre de la tension du ressort, le crochet de prise commandé par un ressort (3, 4, 3', 4') saisit par l'arrière la bride de fermeture (7, 8, 7', 8') après que la position d'ouverture en fente a été atteinte, et le levier de commande (9, 9') réalise un mouvement de pivotement dans sa position de blocage.

2. Dispositif avec un crochet de prise selon la revendication 1,
**caractérisé en ce que**
le levier de commande (9, 9') comporte un contour de commande (27, 27') et le crochet de prise (3, 4, 3', 4') une surface d'arrêt plate ou courbée (28, 29, 28', 29') qui sont formés respectivement du moins par zone de manière à être inclinés pour le mouvement de déplacement du capot, et le levier de commande (9, 9'), ou le crochet de prise (3, 4, 3', 4') coopèrent sur le contour de commande (27, 27'), ou par la surface d'arrêt (28, 29, 28', 29') avec la bride de fermeture (7, 8, 7', 8'), ou la partie de contact.

3. Dispositif avec un crochet de prise selon la revendication 1 ou 2,
**caractérisé en ce que**
le dispositif de blocage comporte un trou longitudinal (10) de forme angulaire situé dans le levier de commande, qui est traversé par un boulon (11) pénétrant lui-même un trou longitudinal (14, 15) situé dans le crochet de prise (3, 4) et relié par un levier de guidage (13) pouvant être pivoté autour d'un axe (12).

4. Dispositif avec un crochet de prise selon la revendication 3,
**caractérisé en ce que**
le trou longitudinal (10) de forme angulaire comporte une première zone de trou longitudinal (16), qui s'étend à peu près radialement par rapport à l'axe de pivotement (2) et en forme d'arc circulaire autour de l'axe (12) du levier de guidage (13) lorsque le levier de commande (9) se trouve dans la position de déverrouillage, et la première zone de trou longitudinal (16) sur la zone éloignée radialement de l'axe de pivotement (2) du levier de commande (9) passe dans une seconde zone de trou longitudinal (17), qui est réalisée en forme d'arc circulaire autour de l'axe de pivotement (2) du levier de commande.

5. Dispositif avec un crochet de prise selon la revendication 4,
**caractérisé en ce que**
le boulon (11) se trouve dans la zone d'extrémité de la seconde zone de trou longitudinal (17) lorsque le levier de commande (9) se trouve en position de blocage, et dans la première zone de trou longitudinal (16) lorsque le levier de commande (9) se trouve en position de déverrouillage.

6. Dispositif avec un crochet de prise selon l'une quelconque des revendications 3 à 5,
**caractérisé en ce que**
le boulon (11) est fixé à un levier de pivotement (19, 20), lui-même fixé sur le crochet de prise (3, 4) de manière à pouvoir pivoter autour d'un axe de pivotement (21, 22) éloigné du boulon (11) et de l'axe (12) du levier de guidage (13).

7. Dispositif avec un crochet de prise selon l'une quelconque des revendications 3 à 6,
**caractérisé en ce qu'**
un levier de déverrouillage (18) commandé par un ressort dans une position normale peut être pivoté en position d'ouverture en fente manuellement dans une position de déverrouillage de crochet de prise et, ce faisant, pivote d'abord le levier de guidage (9) dans sa position de déverrouillage, pivote ensuite le levier de commande (13) et déplace, ce faisant, le boulon (11) relié au levier de guidage (13) dans la seconde zone de trou longitudinale (17) du trou longitudinal (10), grâce à quoi le crochet de prise (3, 4) s'éloigne du boulon de fermeture (7, 8).

8. Dispositif avec un crochet de prise selon la revendication 1 ou 2,
**caractérisé en ce que**
le dispositif de blocage comporte un loquet d'arrêt (31) pivotant, qui, dans la position de prise du crochet d'arrêt (3') tombe par la tension du ressort devant un épaulement d'arrêt sur le crochet de prise (3').

9. Dispositif avec un crochet de prise selon la revendication 8,
**caractérisé en ce que**
le levier de commande (9') limité par une liaison tourillon-trou longitudinal (33) formée dans le levier de commande (9') peut être pivoté par rapport aux deux crochets de prise (3', 4').

10. Dispositif avec un crochet de prise selon la revendication 9,
**caractérisé en ce que**
la liaison tourillon-trou longitudinal (33) formée dans le levier de commande (9') comporte un évidement de trou longitudinal (34) s'étendant en forme d'arc circulaire autour de l'axe de pivotement (12') du levier de commande (12'), le tourillon (35) de la liaison tourillon-trou longitudinal (33) traverse l'évidement de trou longitudinal (34) et s'écarte du crochet de prise (4') ou pénètre un trou longitudinal d'équilibrage (36) situé dans le crochet de prise ou dans un second crochet de prise (3').

11. Dispositif avec un crochet de prise selon l'une quelconque des revendications 8 à 10,
**caractérisé en ce qu'**
un levier de déverrouillage (18') commandé par un ressort dans une position normale est pivoté manuellement en position d'ouverture en fente dans une position de déverrouillage de crochet de prise et, ce faisant, pivote d'abord le loquet d'arrêt (31) loin de l'épaulement d'arrêt (32) du crochet de prise (3') et déplace ensuite le crochet de prise (3', 4') loin de la bride de fermeture (7', 8').

12. Dispositif avec un crochet de prise selon l'une quelconque des revendications 8 à 11,
**caractérisé en ce que**
le crochet de prise (3', 4') comporte un épaulement d'appui (38, 39) qui est réalisé à une certaine distance radiale plus faible du nez de prise (5', 6') du crochet de prise (3', 4') par rapport à l'axe de pivotement (12', 30) du crochet de prise (3', 4') et un évidement (40, 41) limité latéralement dans le crochet de prise (3', 4') s'étendant à peu près radialement par rapport à l'axe de pivotement (12', 30), la barrette de la bride de fermeture (7', 8') se trouvant dans l'évidement (40, 41) lorsque le capot est fermé et étant disposée dans la position d'ouverture en fente hors de l'évidement (40, 41) devant une ouverture latérale (42, 43) située dans le crochet de prise (3', 4').

13. Dispositif avec un crochet de prise selon l'une quelconque des revendications 1 à 12,
**caractérisé en ce que**
deux crochets de prise (3, 4, respectivement, 3', 4') sont pourvus de nez de prise (5, 6, respectivement 5', 6') disposés de manière à être opposés, lesquels coopèrent chacun avec une bride de fermeture (7, 8, respectivement, 7', 8') en position d'ouverture en fente, et un levier de commande commun (9, respectivement 9') est associé aux deux crochets de prise.

14. Dispositif avec un crochet de prise selon l'une quelconque des revendications 8 à 13,
**caractérisé en ce que**
les axes de pivotement (12', 30) des crochets de prise (3', 4') sont chacun disposés sur la barrette de la bride de fermeture (7', 8') associée au crochet de prise (3', 4') concerné.
